# EUROPÄISCHE PATENTSCHRIFT

(11) **EP 2 224 833 B1**
(45) Veröffentlichungstag und Bekanntmachung des Hinweises auf die Patenterteilung: **23.03.2011**
(21) Anmeldenummer: 08855498.5
(22) Anmeldetag: 17.10.2008
(51) Int. Cl.: A47C 1/121

(54) **KLAPPSTUHL**
FOLDING CHAIR
CHAISE PLIANTE

(30) Priorität: 30.11.2007 DE 102007057620
(43) Veröffentlichungstag der Anmeldung: 08.09.2010
(73) Patentinhaber: Stechert Stahlrohrmöbel GmbH, 91452 Wilhermsdorf (DE)
(72) Erfinder: STEGNER, Franz, 91452 Wilhermsdorf (DE)
(74) Vertreter: Köhler, Walter
(86) Internationale Anmeldenummer: PCT/EP2008/008806
(87) Internationale Veröffentlichungsnummer: WO 2009/068143

(56) Entgegenhaltungen:
- DE-A1-102005 054 341
- DE-U1- 9 113 119
- DE-U1- 20 107 181
- DE-U1- 20 108 213
- GB-A- 2 309 379

## Beschreibung

Die Erfindung betrifft einen Klappstuhl mit einem Stuhlgestell, an dem ein Sitzteil um eine Klappachse zwischen einer hochgeklappten Ruhestellung und einer nach vorne geklappten Sitzposition verschwenkbar ist, wobei am Stuhlgestell seitlich zwei Beschlagflächenelemente fixiert sind, die jeweils ein zum Achsloch konzentrisches, bogenförmiges Langloch aufweisen, wobei vom Sitzteil die Klappachse bestimmende Achsstummel, die miteinander axial fluchten und in den Achslöchern der Beschlagsflächenelemente gelagert sind, und Anschlagzapfen weg stehen, die miteinander axial fluchtend und in die deckungsgleich vorgesehenen, bogenförmigen Langlöcher hinein stehen.

Ein derartiger Klappstuhl ist aus der DE20107181U1 der Anmelderin bekannt.

Der Erfindung liegt die Aufhabe zugrunde, den Klappstuhl der eingangs genannten Art derartig weiterzubilden, dass der Materialaufwand reduziert und sein Komfort weiter verbessert ist.

Diese Aufgabe wird erfindungsgemäß durch die Merkmale des Anspruches 1 dadurch gelöst, dass das am Stuhgestell angebrachte Sitzteil einen vorderseitig unterbrochenen Metallrahmen mit einem Paar einander zugewandten, spazierstockförmig gebogenen seitlichen Rahmenteilen, von welchen an einem rückseitigen Abschnitt die Achsstummel und die Anschlagszapfen seitlich nach außen weg stehen, und mit einem die beiden Rahmenteile rückseitig verbindenden Verbindungsrahmenteil aufweist.

Dadurch, dass bei dem erfindungsgemäßen Klappstuhl der Metallrahmen des Sitzteils vorderseitig unterbrochen ist, ergibt sich eine entsprechende Materialersparnis. Gleichzeitig ist durch diese Ausbildung das Gewicht des Sitzteiles vor der Klappachse reduziert, so dass die Sitzplatte im unbelasteten Zustand gravitationsbedingt zuverlässig automatisch in die hochgeklappte Ruhestellung zurückschwenkt. Das bedeutet einen verbesserten Komfort. Dem selben Zwecke, das heißt einen gravitationsbedingt automatischem Hochklappen des Sitzteiles im unbelasteten Zustand des erfindungsgemäßen Klappstuhles ist es dienlich, wenn die beiden seitlichen Rahmenteile aus einem Rohrmaterial und das Verbindungsrahmenteil aus einem Vollmaterial bestehen.

Aus sicherheitstechnischen Gründen ist es zweckmäßig, wenn die beiden seitlichen Rahmenteile - die vorzugsweise aus einem Rohrmaterial bestehen - an ihren voneinander entfernten Enden jeweils durch Stopfen verschlossen sind.

Unter Herstellungsgesichtspunkten ist es bevorzugt, wenn der vom jeweiligen seitlichen, spazierstockförmig gebogenen Rahmenteil weg stehende Achsstummel und der zugehörige Anschlagzapfen mittels eines Verbindungsabschnittes einteilig ein U-Element bilden, das mit seinem Verbindungsabschnitt an der Unterseite des zugehörigen seitlichen, spazierstockförmig gebogenen Rahmenteils fixiert ist. Das jeweilige U-Element besteht vorzugsweise aus einem Stabmaterial. Die Fixierung erfolgt durch Schweißen, insbesondere durch Laserschweißen.

Bei dem erfindungsgemäßen Klappstuhl ist das Verbindungsrahmenteil mit seinen beiden voneinander entfernten Enden vorzugsweise zwischen den rückseitigen Endabschnitten der beiden seitlichen Rahmenteile fixiert. Auch bei dieser Fixierung handelt es sich um eine Schweißung, vorzugsweise um eine Laserschweißung. Durch die Ausbildung der zuletzt genannten Art ergibt sich der weitere Vorteil, dass das Verbindungsrahmenteil und die rückseitigen Endabschnitte der beiden seitlichen spazierstockförmig gebogenen Rahmenteile nicht mit Schrägflächen ausgebildet zu werden brauchen, sondern dass das Verbindungsrahmenteil einfach mit zueinander parallelen Endflächen ausgebildet zu werden braucht. Das ist unter Herstellungsgesichtspunkten vorteilhaft.

Als vorteilhaft hat es sich erwiesen, wenn das Verbindungsrahmenteil bogenförmig nach rückwärts und nach oben gekrümmt ist. Dabei ist die Krümmung des Verbindungsrahmenteils nach rückwärts vorzugsweise größer als die Krümmung nach oben.

Bei dem erfindungsgemäßen Klappstuhl ist es bevorzugt, wenn das Stuhlgestell einen torförmigen Rohrrahmen mit zwei seitlichen Säulenelementen und einem oberseitigen Verbindungselement aufweist, und wenn die beiden seitlichen Säulenelemente an ihrem unterseitigen Endabschnitt miteinander mittels eines Wandbefestigungsbügels verbunden sind, der mit Befestigungslöchern ausgebildet ist. Der solchermaßen ausgebildete erfindungsgemäße Klappstuhl kann mit dem Wandbefestigungsbügel beispielsweise an der Stirnseite eines Stufenbodens eines Sportstadions befestigt werden.

Um oftmals nicht vollständig zu vermeidende Maßtoleranzen problemlos ausgleichen zu können, hat es sich als vorteilhaft erwiesen, wenn die besagten Befestigungslöcher als Langlöcher ausgebildet sind, die vorzugsweise in Sitzquerrichtung orientiert sind.

Erfindungsgemäß ist es bevorzugt, wenn der Befestigungsbügel ein ebenes Mittelteil, das mit den Befestigungslöchern ausgebildet ist, und zwei voneinander abgewandte Endteile aufweist, die mit dem Mittelteil einteilig ausgebildet sind und jeweils einen stumpfen Winkel einschließen, und deren Endränder an den Säulenelementen fixiert sind. Auch bei dieser Fixierung handelt es sich vorzugsweise um eine Schweißverbindung, vorzugsweise um eine Laserschweißverbindung.

Weitere Einzelheiten, Merkmale und Vorteile ergeben sich aus der nachfolgenden Beschreibung eines in der Zeichnung dargestellten Ausführungsbeispieles des erfindungsgemäßen Klappstuhles bzw. wesentlicher Einzelheiten desselben - ohne Darstellung einer Sitz- und Rücklehnenplatte bzw,. einer Polsterung derselben.

Es zeigen:
- Figur 1: die wesentlichen Einzelheiten des Klappstuhls in seiner hochgeklappten Ruhestellung in einer Seitenansicht,
- Figur 2: die wesentlichen Einzelheiten des Klappstuhl gemäß Figur 1 in der nach vorne geklappten Sitzposition,
- Figur 3: eine Ansicht in Blickrichtung des Pfeils **III** in Figur 2, d.h. eine Ansicht der wesentlichen Einzelheiten des Klappstuhles in Blickrichtung von vorne,
- Figur 4: eine Ansicht in Blickrichtung des Pfeils IV in Figur 2, d.h. in Blickrichtung von oben,
- Figur 5: eine Ansicht des Metallrahmens des Sitzteiles des Klappstuhls in einer Draufsicht,
- Figur 6: eine Ansicht des Metallrahmens in Blickrichtung des Pfeils VI in Figur 5,
- Figur 7: eine Ansicht des Metallrahmens in Blickrichtung des Pfeils VII in Figur 5.

Die Figuren 1 und 2 verdeutlichen eine Ausbildung des Klappstuhls 10 bzw. seiner wesentlichen Einzelheiten - ohne Sitzplatte und ohne Rückenlehnenplatte, die jeweils mit einer Polsterung versehen sein können.

Der Klappstuhl 10 weist ein Stuhlgestell 12 und ein Sitzteil 14 auf. Das Sitzteil 14 ist um eine Klappachse 16 zwischen einer hochgeklappten Ruhestellung (siehe Figur 1) und einer nach vorne geklappten Sitzposition (siehe Figur 2) verschwenkbar.

Am Stuhlgestell 12 sind zwei Beschlagflächenelemente 18 (siehe auch die Figuren 3 und 4) fixiert. Diese Fixierung erfolgt durch eine Schweißverbindung, vorzugsweise durch eine Laserschweißverbindung. Jedes der beiden Beschlagsflächenelemente 18 weist ein Achsloch 20 und ein zum Achsloch 20 konzentrisches bogenförmiges Langloch 22 auf. Die Achslöcher 20 der beiden Beschlagflächenelemente 18 fluchten miteinander axial. Die beiden Langlöcher 22 der Beschlagflächenelemente 18 sind in seitlicher Projektion deckungsgleich vorgesehen.

Vom Sitzteil 14 des Klappstuhls 10 stehen Achsstummel 24 in entgegengesetzte Richtungen und miteinander axial fluchtend weg (siehe insbesondere die Figuren 4 und 5).Die Achsstummel 24 sind in den Achslöchern 20 der beiden seitlichen Beschlagflächenelemente 18 gelagert und bestimmen die Klappachse 16.

Vom Sitzteil 14 stehen außerdem Anschlagzapfen 26 in entgegen gesetzte Richtungen und miteinander axial fluchtend weg, die in die deckungsgleich vorgesehenen bogenförmigen Langlöcher 22 hinein stehen. Die voneinander entfernten Enden der bogenförmigen Langlöcher 22 bestimmen hierbei die hochgeklappte Ruhestellung und die nach vorne geklappte Sitzposition des Sitzteils 14 in Bezug zum Stuhlgestell 12 des Klappstuhl 10.

Das am Stuhlgestell 12 verschwenkbar angebrachte Sitzteil 14 weist einen vorderseitig unterbrochenen Metallrahmen 28 (siehe insbesondere die Figuren 4 und 5) auf, der von einem Paar einander zugewandten, spazierstockförmig gebogenen seitlichen Rahmenteilen 30 und einem Verbindungsrahmenteil 32 gebildet ist.

Von den beiden spazierstockförmigen Rahmenteilen 30, die gemeinsam mit dem Verbindungsrahmenteil 32 einen vorderseitig offenen Metallrahmen 28 bilden, stehen an einem rückseitigen Abschnitt 34 die Achsstummel 24 und die Anschlagzapfen 26 seitlich nach außen weg. Das Verbindungsrahmenteil 32 ist mit seinen beiden voneinander entfernten Enden 36 zwischen den rückseitigen Endabschnitten 38 der beiden seitlichen, spazierstockförmigen Rahmenteile 30 fixiert, d.h. festgeschweißt. Das Verbindungsrahmenteil 32 besteht aus einem Vollmaterial und die beiden spazierstockförmigen Rahmenteile 30 bestehen aus einem Rohrmaterial, so dass das Sitzteil 14 in Bezug zu der durch die Achsstummel 24 bestimmten Klappachse 16 rückseitig schwerer ist als vorderseitig, so dass das Sitzteil 14 im unbelasteten Zustand des Klappstuhls 10 automatisch in die in Figur 1 gezeichnete Ruhstellung hoch klappt.

Aus sicherheitstechnischen Gründen, d.h. um eine Verletzungsgefahr auszuschließen, sind die beiden seitlichen, spazierstockförmigen Rahmenteile 30 an ihren voreinander entfernten Enden jeweils durch Stopfen 40 verschlossen.

Wie aus den Figuren 4 und 5 ersichtlich ist, sind der jeweilige Achsstummel 24 und der zugehörige Anschlagzapfen 26 mittels eines Verbindungsabschnittes 42 materialeinstückig als U-Element 44 ausgebildet. Das jeweilige U-Element 44 ist mit seinem Verbindungsabschnitt 42 an der Unterseite 46 (siehe die Figur 7) des zugehörigen seitlichen spazierstockförmigen Rahmenteiles 30 fixiert. Bei dieser Fixierung handelt es sich um eine Schweißung, vorzugsweise eine Laserschweißverbindung.

Die Figuren 3 und 4 und die Figuren 5 und 6 verdeutlichen, dass das Verbindungsrahmenteil 32 des vorderseitig offenen Metallrahmens 28 des Sitzteiles 10 bogenförmig nach rückwärts und nach oben gekrümmt ist. Der Krümmungsradius der Krümmung nach rückwärts ist kleiner als der Krümmungsradius der Krümmung nach oben, d.h. die zum jeweiligen Krümmungsradius reziproke Krümmung ist nach rückwärts größer als die Krümmung nach oben.

Wie aus Figur 3 ersichtlich ist, weist das Stuhlgestell 12 einen torförmigen Rohrrahmen 48 mit zwei seitlichen Säulenelementen 50 und einem diese oberseitig, materialeinstückig verbindenden Verbindungselement 52 auf. Die beiden Beschlagflächenelemente 18 stehen von den Säulenelementen 50 zueinander parallel orientiert nach vorne weg. Die beiden Säulenelemente 50 sind an ihrem unterseitigem Endabschnitt 54 miteinander mittels eines Wandbefestigungsbügels 56 verbunden. Der Wandbefestigungsbügel 56 weist ein ebenes Mittelteil 58 und zwei voneinander abgewandte Endteile 60 auf. Das Mittelteil 58 ist mit Langlöchern 62 aufgebildet, die in Sitzquerrichtung orientiert sind. Die Endteile 60 des Wandbefestigungsbügels 56 schließen mit dem Mittelteil 58 jeweils einen stumpfen Winkel ein und sind mit ihren Endrändern 64 am unterseitigen Endabschnitt 54 der Säulenelemente 50 rückseitig fixiert, d.h. festgeschweißt, insbesondere lasergeschweißt.

Gleiche Einzelheiten sind in den Figuren jeweils mit denselben Bezugsziffern bezeichnet, so dass es sich erübrigt, in Verbindung mit allen Figuren alle Einzelheiten jeweils detailliert zu beschreiben.

### Bezugsziffernliste:

- 10: Klappstuhl
- 12: Stuhlgestell (von 10)
- 14: Sitzteile (von 10)
- 16: Klappachse (zwischen 14 und 12)
- 18: Beschlagflächenelemente (an 12)
- 20: Achsloch (in 18)
- 22: Langloch (in 18)
- 24: Achsstummel (an 14 für 16)
- 26: Anschlagzapfen (an 14 in 22)
- 28: Metallrahmen ((von 14)
- 30: spazierstockförmige Rahmenteile (von 28)
- 32: Verbindungsrahmenteile (von 28)
- 34: rückseitiger Abschnitt (von 30)
- 36: Enden (von 32)
- 38: rückseitiger Endabschnitt (von 30)
- 40: Stopfen (für 30)
- 42: Verbindungsabschnitt (zwischen 24 und 26)
- 44: U-Element (für 24,26 und 42)
- 46: Unterseite (von 30)
- 48: torförmiger Rohrahmen (von 12)
- 50: Säulenelement (von 48)
- 52: Verbindungselement (von 48)
- 54: unterseitiger Endabschnitt (von 50)
- 56: Wandbefestigungsbügel (von 12 an 54))
- 58: ebenes Mittelteil (von 56)
- 60: Endteil (von 56)
- 62: Langlöcher (in 58)
- 64: Endränder (von 60)

## Patentansprüche

1. Klappstuhl mit einem Stuhlgestell (12), an dem ein Sitz (14) um eine Klappachse (16) zwischen einer hochgeklappten Ruhestellung und einer nach vorne geklappten Sitzposition verschwenkbar ist, wobei am Stuhlgestell (12) seitlich zwei Beschlagflächenelemente (18) fixiert sind, die jeweils ein Achsloch (20) und ein zum Achsloch (20) konzentrisches, bogenförmiges Langloch (22) aufweisen, wobei vom Sitzteil (14) die Klappachse (16) bestimmende Achsstummel (24), die miteinander axial fluchten und in den Achslöchern (20) der Beschlagflächenelemente (18) gelagert sind, und Anschlagzapfen (26) weg stehen , die miteinander axial fluchtend und in die deckungsgleich vorgesehenen bogenförmigen Langlöcher (22) hineinstehen
**dadurch gekennzeichnet,**
**dass** das am Stuhlgestell (12) angebrachte Sitzteil (14) einen vorderseitig unterbrochenen Metallrahmen (28) mit einem Paar einander zugewandten, spazierstockförmigen gebogenen seitlichen Rahmenteilen (30), von welchen an einem rückseitigen Abschnitt (34) die Achsstummel (24) und die Anschlagzapfen (26) seitlich nach außen weg stehen, und mit einem die beiden Rahmenteile (30) rückseitig verbindenden Verbindungsrahmenteil (32) aufweist.

2. Klappstuhl nach Anspruch 1,
**dadurch gekennzeichnet,**
**dass** die beiden seitlichen Rahmenteile (30) aus einem Rohrmaterial und dass Verbindungsrahmenteile (32) aus einem Vollmaterial bestehen.

3. Klappstuhl nach Anspruch 1,
**dadurch gekennzeichnet,**
**dass** die beiden seitlichen Rahmenteile (30) an ihren von einander entfernten Enden (36) jeweils durch Stopfen (40) verschlossen sind.

4. Klappstuhl nach Anspruch 1,
**dadurch gekennzeichnet,**
**dass** der vom jeweiligen seitlichen Rahmenteil (30) weg stehende Achsstummel (24) und der zugehörige Anschlagzapfen (26) mittels eines Verbindungsabschnittes (42) materialeinstückig ein U-Element (44) bilden, das mit seinem Verbindungsabschnitt (42) an der Unterseite (46) des zugehörigen seitlichen Rahmenteils (30) fixiert ist.

5. Klappstuhl nach Anspruch 1,
**dadurch gekennzeichnet,**
**dass** das Verbindungsrahmenteil (42) mit seinen beiden voneinander entfernten Enden (36) zwischen den rückseitigen Endabschnitten (38) der beiden seitlichen Rahmenteile (30) fixiert ist.

6. Klappstuhl nach Anspruch 1,
**dadurch gekennzeichnet,**
**dass** das Verbindungsrahmenteil (32) bogenförmig nach rückwärts und nach oben gekrümmt ist.

7. Klappstuhl nach Anspruch 6,
**dadurch gekennzeichnet,**
**dass** die Krümmung des Verbindungsrahmenteils (32) nach rückwärts größer ist als die Krümmung nach oben.

8. Klappstuhl nach Anspruch 1,
**dadurch gekennzeichnet,**
**dass** das Stuhlgestell (12) einen torförmigen Rohrrahmen (48) mit zwei seitlichen Säulenelementen (50) und einem oberseitigen Verbindungselement (52) aufweist, und dass die beiden Säulenelemente (50) an ihrem unterseitigen Endabschnitt (54) miteinander mittels eines Wandbefestigungsbügels (56) verbunden sind, der mit Befestigungslöchern (62) ausgebildet ist.

9. Klappstuhl nach Anspruch 8,
**dadurch gekennzeichnet,**
**dass** der Wandbefestigungsbügel (56) ein ebenes Mittelteil (58), das mit den Befestigungslöchern (62) ausgebildet ist, und zwei von einander abgewandte Endteile (60) aufweist, die mit dem Mittelteil (58) jeweils einen stumpfen Winkel einschließen und deren Endränder (64) an den Säulenelementen (50) fixiert sind.

10. Klappstuhl nach Anspruch 8,
**dadurch gekennzeichnet,**
**dass** die Befestigungslöcher (62) als Langlöcher ausgebildet sind.

## Claims

1. Folding chair, having a chair frame (12) on which a seat (14) can be pivoted about a folding axis (16) between a folded-up inactive position and a folded-forward sitting position, wherein two fitting surface elements (18) are fixed laterally on the chair frame (12), each fitting surface element having an axial hole (20) and an arcuate slot (22) that is concentric with the axial hole (20), wherein axle stubs (24), which determine the folding axis (16), are aligned axially with one another and are mounted in the axial holes (20) of the fitting surface elements (18), and stop pins (26), which are aligned axially with one another and project into the arcuate slots (22) that are provided in a congruent manner, protrude from the seat part (14), **characterized in that** the seat part (14) fitted on the chair frame (12) has a metal frame (28), which is interrupted at the front, having a pair of lateral frame parts (30) which face one another, are bent in the form of a walking stick and from a rear portion (34) of which the axle stubs (24) and the stop pins (26) protrude laterally outwardly, and having a connecting frame part (32) connecting the two frame parts (30) at the rear.

2. Folding chair according to Claim 1, **characterized in that** the two lateral frame parts (30) consist of a tubular material and the connecting frame part (32) consists of a solid material.

3. Folding chair according to Claim 1, **characterized in that** the two lateral frame parts (30) are closed off in each case by plugs (40) at their ends (36) that are remote from one another.

4. Folding chair according to Claim 1, **characterized in that** the axle stub (24) protruding from the respective lateral frame part (30) and the associated stop pin (26) form a U-shaped element (44) in an integral manner by means of a connecting portion (42), said U-shaped element (44) being fixed by way of its connecting portion (42) to the underside (46) of the associated lateral frame part (30).

5. Folding chair according to Claim 1, **characterized in that** the connecting frame part (42) is fixed between the rear end portions (38) of the two lateral frame parts (30) by way of its two ends (36) that are remote from one another.

6. Folding chair according to Claim 1, **characterized in that** the connecting frame part (32) is curved rearwardly and upwardly in an arcuate manner.

7. Folding chair according to Claim 6, **characterized in that** the rearward curvature of the connecting frame part (32) is greater than the upward curvature.

8. Folding chair according to Claim 1, **characterized in that** the chair frame (12) has a gateway-shaped tubular frame (48) having two lateral column elements (50) and a top connecting element (52), and **in that** the two column elements (50) are connected together at their bottom end portion (54) by means of a wall-fastening bracket (56) which is formed with fastening holes (62).

9. Folding chair according to Claim 8, **characterized in that** the wall-fastening bracket (56) has a planar central part (58), which is formed with the fastening holes (62), and two end parts (60), which are remote from one another, form in each case an obtuse angle with the central part (58) and the end borders (64) of which are fixed to the column elements (50).

10. Folding chair according to Claim 8, **characterized in that** the fastening holes (62) are in the form of slots.

## Revendications

1. Chaise pliante avec une structure de chaise (12), sur laquelle un siège (14) peut être pivoté autour d'un axe de pliage (16) entre une position de repos relevée et une position de siège rabattue vers l'avant, sur la structure de chaise (12) étant fixés latéralement deux éléments de surface d'armature (18) qui présentent respectivement un trou axial (20) et un trou oblong (22) en arc, concentrique par rapport au trou axial (20), des tourillons (24) déterminant l'axe de pliage (16) qui s'alignent axialement et sont logés dans les trous axiaux (20) des éléments de surface d'armature (18) et des tenons (26) s'éloignant de la partie de siège (14), lesquels s'alignent axialement et s'enfoncent dans les trous oblongs (22) en arc prévus de manière coïncidente,
**caractérisée en ce**
**que** la partie de siège (14) montée sur la structure de chaise (12) présente un cadre métallique (28) interrompu côté avant avec une paire de parties de cadre (30) latérales pliées en forme de canne à main, tournées l'une vers l'autre, desquelles s'éloignent latéralement vers l'extérieur sur une section côté arrière (34) les tourillons (24) et les tenons (26) et avec une partie de cadre de liaison (32) reliant côté arrière les deux parties de cadre (30).

2. Chaise pliante selon la revendication 1,
**caractérisée en ce**
**que** les deux parties de cadre latérales (30) se composent d'un matériau tubulaire et en ce que les parties de cadre de liaison (32) se composent d'un matériau plein.

3. Chaise pliante selon la revendication 1,
**caractérisée en ce**
**que** les deux parties de cadre latérales (30) sont fermées sur leurs extrémités (36) éloignées les unes des autres respectivement par des tampons (40).

4. Chaise pliante selon la revendication 1,
**caractérisée en ce**
**que** le tourillon (24) s'éloignant de la partie de cadre latérale respective (30) et le tenon afférent (26) forment à l'aide d'une section de liaison (42), d'un seul tenant en ce qui concerne le matériau, un élément en U (44) qui est fixé avec sa section de liaison (42) sur le côté inférieur (46) de la partie de cadre (30) latérale afférente.

5. Chaise pliante selon la revendication 1,
**caractérisée en ce**
**que** la partie de cadre de liaison (42) est fixée avec ses deux extrémités (36) éloignées l'une de l'autre entre les sections d'extrémité côté arrière (38) des deux parties de cadre latérales (30).

6. Chaise pliante selon la revendication 1,
**caractérisée en ce**
**que** la partie de cadre de liaison (32) est courbée en arc vers l'arrière et vers le haut.

7. Chaise pliante selon la revendication 6,
**caractérisée en ce**
**que** la courbure de la partie de cadre de liaison (32) est plus grande vers l'arrière que la courbure vers le haut.

8. Chaise pliante selon la revendication 1,
**caractérisée en ce**
**que** la structure de chaise (12) présente un cadre tubulaire en forme de porte (48) avec deux éléments de colonne (50) latéraux et un élément de liaison côté supérieur (52), et en ce que les deux éléments de colonne (50) sont reliés sur leur section d'extrémité (54) côté inférieur l'un à l'autre à l'aide d'un élément de fixation murale (56) qui est réalisé avec des trous de fixation (62).

9. Chaise pliante selon la revendication 8,
**caractérisée en ce**
**que** l'élément de fixation murale (56) présente une partie médiane plane (58) qui est réalisée avec les trous de fixation (62) et deux parties d'extrémité (60) éloignées l'une de l'autre qui forment avec la partie médiane (58) respectivement un angle obtus et dont les bords d'extrémité (64) sont fixés sur les éléments de colonne (50).

10. Chaise pliante selon la revendication 8,
**caractérisée en ce**
**que** les trous de fixation (62) sont réalisés comme des trous oblongs.
